# FASCICULE DE BREVET EUROPEEN

(11) **EP 1 698 568 B1**
(45) Date de publication et mention de la délivrance du brevet: **29.08.2007**
(21) Numéro de dépôt: 06356015.5
(22) Date de dépôt: 15.02.2006
(51) Int. Cl.: B65D 88/12, B65D 81/38

(54) **Conteneur isotherme**
Isotherm-Behälter
Isothermal container

(30) Priorité: 01.03.2005 FR 0502079
(43) Date de publication de la demande: 06.09.2006
(73) Titulaire: Olivo, 42230 Roche la Molière (FR)
(72) Inventeur: Olivo, Pierre, 42240 Caloire (FR)
(74) Mandataire: Delorme, Nicolas

(56) Documents cités:
- WO-A-92/15507
- US-A- 3 160 307
- US-A- 3 605 433
- US-A- 4 161 261
- US-A- 5 009 081
- US-A- 6 134 906
- US-B1- 6 244 066

## Description

La présente invention concerne un conteneur isotherme, c'est-à-dire un conteneur destiné à transporter des produits à une température constante ou sensiblement constante.

Dans le domaine de la logistique de produits qui doivent être maintenus à température contrôlée, on a souvent recours à des conteneurs isothermes. Les produits en question peuvent être, par exemple, des produits alimentaires ou des produits médicaux.

Selon les cas, ces conteneurs peuvent intégrer un réservoir cryogénique qui peut recevoir du dioxyde de carbone en phase solide.

Ces conteneurs sont, en particulier, utilisés pour transporter des produits alimentaires, dont la température doit être maintenue dans une certaine plage, depuis un centre logistique jusqu'à un point de vente.

Il importe que les conteneurs assurant le transport de tels produits soient particulièrement isolants et étanches pour éviter des échanges thermiques entre le milieu extérieur et l'intérieur du conteneur. Des fuites auront comme conséquence un réchauffement des produits transportés et, éventuellement, une rupture de la chaîne du froid. Ceci peut, alors, altérer la qualité des produits transportés.

Tout en ayant une capacité d'isolation thermique permettant de transporter des produits depuis un entrepôt jusqu'à un lieu de destination, il est souhaitable de minimiser les coûts d'acquisition et d'utilisation des conteneurs du type précité. Un conteneur isothermique en matériau isolant rigide avec une porte rigide est divulgué dans le document US-A-5 009 081.

Un but de l'invention est de proposer un conteneur isolant qui présente une structure simple, qui assure une bonne isolation thermique et qui soit d'une maintenance aisée.

L'invention a essentiellement pour objet un conteneur isotherme comprenant une caisse pouvant être fermée par une porte. La caisse en matériau isolant rigide sensiblement parallélépipédique présente une ouverture ceinturée par un épaulement périphérique continu et par une nervure périphérique. La porte en matériau isolant souple peut s'emboîter dans l'ouverture de la caisse pour fermer le conteneur, la porte étant alors en compression contre la nervure périphérique. Des moyens de fermeture de la porte peuvent mettre en compression la porte contre l'épaulement.

Le fondement de l'invention réside essentiellement dans la combinaison d'une caisse rigide et d'une porte souple en matériau peu coûteux mais qui réalise une excellente étanchéité avec la caisse. Cette étanchéité est obtenue, d'une part, par le fait que la porte est mise compression contre la nervure périphérique et, d'autre part, par la mise en compression de la porte contre l'épaulement. Grâce à la souplesse de la porte, il est crée une double étanchéité par rapport à l'épaulement et par rapport à la nervure qui bordent l'ouverture et, ce, sans avoir à recourir à un joint d'étanchéité rapporté. On doit également mentionner que la souplesse de la porte permet de conserver l'étanchéité entre celle-ci et la caisse même lorsque la caisse est déformée à la suite de chocs dus à sa manutention, à l'usure de ses matériaux, ou éventuellement lorsqu'elle repose sur une surface inégale.

Dans une forme de réalisation du conteneur, il peut être prévu qu'il comprenne des moyens d'articulation permettant la pivotement de la porte par rapport à la caisse, entre une position d'ouverture dans laquelle la porte dégage un accès à l'ouverture et une position de fermeture dans laquelle la porte ferme l'ouverture et vient en appui contre l'épaulement.

Selon une disposition avantageuse, la nervure présente, sur au moins un côté de l'ouverture, au moins un créneau.

De plus, une broche peut être engagée dans la nervure crénelée, la broche étant apparente au niveau de chaque créneau.

Selon une caractéristique particulièrement avantageuse, la porte présente au moins un fourreau, de longueur au plus égale à celle d'un créneau, positionné sur un bord de la porte dans lequel la broche est susceptible d'être engagée pour former une charnière. La porte est ainsi articulée sur la caisse par une liaison très simple et fiable qui, notamment, ne présente pas de pièce mécanique en mouvement. Grâce à cette liaison, la maintenance du conteneur est, de plus, très simple puisque un changement de porte se fait simplement en retirant la broche ce qui a pour effet immédiat la libération de la porte. Cette opération de maintenance peut se faire par un personnel sans qualification particulière.

Selon une autre forme de réalisation, la porte présente, sur l'un de ses bords, un panneau souple intégrant un jonc pouvant être engagé dans un rail de section transversale en forme de C intégré au conteneur, ce qui constitue également une liaison très simple et fiable.

Selon plusieurs possibilités d'exécution des moyens de fermeture de la porte :
- ceux-ci peuvent comprendre une sangle recevant des panneau de textile auto agrippant pouvant être rabattue et fixée sur elle-même après passage autour d'une broche,
- ceux-ci peuvent comprendre une sangle dont une extrémité est fixée à la porte et dont l'extrémité libre constituée d'un matériau élastique reçoit un crochet pouvant venir agripper une broche opposée à la broche formant charnière.
- ceux-ci peuvent comprendre une sangle ayant un crochet mobile pouvant venir agripper une broche opposée à la broche formant charnière et un crochet de serrage permettant de régler la tension de la sangle.
- ceux-ci comprennent un cordon élastique dont les deux extrémités sont liées à une broche, le cordon formant au moins une boucle pouvant venir se fixer sur un créneau du coté de la caisse opposé au coté sur lequel sont fixés les extrémités du cordon. De façon avantageuse, il peut être alors prévu que la porte présente, sur sa face extérieure, une bande parallèle à chaque broche, dans laquelle sont ménagées des ouvertures permettant le guidage de chaque boucle.

Selon une possibilité préférée, la porte est constituée d'une âme de mousse isolante recouverte d'une gaine d'un matériau imperméable.

Il est également envisagé, que l'âme comprenne au moins deux couches superposées de mousse isolante de différente densité, la mousse de plus faible densité étant destinée à être en contact de l'épaulement en position fermée de la porte.

Dans une autre forme de réalisation de la porte, notamment dans le cas où celle-ci n'est pas articulée sur la caisse, la porte présente sur chacun de ses cotés un rabat qui reçoit un cordon élastique pouvant venir s'accrocher sur une saillie dépassant de la caisse.

Pour assurer un meilleur maintien de la porte par rapport à la caisse, il peut être prévu que, au moins l'une des nervures présente une lèvre dirigée vers l'ouverture permettant de bloquer la porte en position de fermeture.

Pour sa bonne compréhension, l'invention est décrite en référence au dessin ci annexé représentant, à titre d'exemple non limitatif, plusieurs formes de réalisation d'un conteneur isotherme selon l'invention.
Figure 1 est une vue en perspective d'une première forme de réalisation de ce conteneur,
Figure 2 représente le même conteneur que celui représenté à la figure 1, équipé de moyens de fermeture,
Figure 3 montre, en perspective, plusieurs possibilités de réalisation de ces moyens de fermeture,
Figures 4, 5 et 6 montrent, en vue de face, un conteneur selon l'invention équipé de différentes formes d'exécution de ses moyens de fermeture,
Figure 7 montre, en vue de face, une porte du conteneur selon l'invention,
Figure 8 est une vue en coupe selon VIII-VIII de figure 1,
Figures 9 et 10 montrent, en coupe deux formes d'exécution de la porte,
Figure 11 montre, en perspective avec arrachement partiel, une forme d'articulation de la porte par rapport à la caisse du conteneur,
Figures 12 et 13 montrent une autre possibilité de réalisation de la charnière entre la porte et la caisse,
Figures 14 montre en perspective un conteneur ayant une autre forme de réalisation des moyens.de fermeture,
Figure 1 5 montre en perspective une variante d'exécution de la porte équipant le conteneur représenté à la Figure 14,
Figures 16, 17, 18 montrent respectivement en vue de face, en vue de dessus et en coupe une autre forme de réalisation d'un conteneur
Figure 19 montre en vue éclatée la porte équipant le conteneur représenté aux Figures 16, 17 et 18.

Il est précisé que les éléments communs aux différentes formes de réalisation portent les mêmes références numériques.

Le conteneur 1 selon l'invention est un conteneur qui est notamment destiné à stocker et à transporter des produits sous température dirigée tels que produits frais ou des produits surgelés.

Comme on peut le voir sur la figure 1 ou sur la figure 2, ce conteneur 1 présente une caisse 2 sur laquelle une porte 3 est articulée ; la porte 3 est maintenue en position de fermeture sur la caisse par des moyens de fermeture.

La caisse 2, dans les exemples illustrés sur ces figures, présente une forme parallélépipédique qui constitue une forme de réalisation commune du conteneur bien que d'autres formes puissent être envisagées. Dans l'exemple représenté, la caisse 2 repose sur l'une de ses petites faces ; les grandes faces de la caisse 2 sont à la verticale par rapport au sol. Bien que cela ne soit pas représenté sur le dessin, la petite face qui constitue la base de la caisse peut être munie de quatre roulettes pour faciliter le déplacement du conteneur 1.

La caisse 2 est réalisée dans un matériau thermiquement isolant. La caisse 2 peut être, par exemple, réalisée en rotomoulage avec des parois en polyéthylène dans lesquelles est injectée une mousse de polyuréthane. Elle peut être également réalisée par un assemblage de panneaux isolants. Comme on peut le voir sur les dessins, il est prévu sur chacune des parois de la caisse des nervures de rigidification.

La caisse 2 présente, donc, une ouverture rectangulaire dans une de ses grandes faces, qui peut être obturée par la porte.

En se référant aux figures 3, 8 et 11, on peut voir que l'ouverture est ceinturée par un épaulement 4. Cet épaulement 4 est continu et s'étend sur toute la périphérie de l'ouverture. Dans l'exemple représenté, l'épaulement 4 est ménagé dans l'épaisseur de la paroi de la caisse 2.

On note également, et on peut se reporter aux figures précitées, que l'ouverture est également ceinturée par une nervure 6 périphérique. Cette nervure 6 peut présenter la particularité d'être entaillée par des créneaux 7. Dans l'exemple représenté sur les figures, les créneaux 7 sont présents sur les deux nervures qui encadrent verticalement l'ouverture.

Comme cela apparaît sur les figures, on note, en outre, la présence de deux broches 8 qui viennent chacune s'engager dans un alésage réalisé dans chacune des nervures 6 verticales qui bordent l'ouverture.

Du fait de la présence des créneaux 7 dans chacune des nervures 6 verticales, la broche 8 est donc apparente au niveau de chaque créneau 7. La fonction de ces deux broches apparaîtra plus loin.

En ce qui concerne la porte 3, dans les exemples de réalisation de celle-ci représentés sur le dessin, la porte 3 est constituée d'une âme 11 de mousse qui est gainée d'un matériau imperméable. L'âme 11 peut être une mousse polyuréthane souple et, éventuellement comme le montre la figure 10, il est envisagé de réaliser cette âme avec deux couches superposées de mousse de densité différente. A titre d'exemple, pour une porte d'épaisseur de 80 millimètres, il est possible d'envisager une couche de 40 millimètres dont la densité serait de 30 kilogrammes par m3 et une couche de 40 millimètres dont la densité serait de 16 kilogrammes par m3.

Pour ce qui est de la gaine 9, celle-ci peut être réalisée dans un tissu polyester enduit de PVC. La gaine 9 peut être, selon les cas, assemblée par couture, soudure ou collage sur l'âme 11 de mousse. La gaine 9 peut encore être directement collée sur l'âme 11 de mousse.

Il est important de préciser que les dimensions transversale et longitudinale de la porte 3 sont légèrement supérieures aux dimensions de l'ouverture entre les nervures 6.

On remarque que la gaine de tissu imperméable est prolongée sur l'un des côtés de la porte de plusieurs fourreaux 10, ce que montre la figure 7. Ces fourreaux 10 présentent une longueur inférieure ou égale à celle des créneaux 7 ménagés dans les nervures 6 de la caisse, de sorte que, en appliquant la porte contre l'épaulement 4 réalisé dans la caisse, les fourreaux 10 viennent se placer dans chacun des créneaux 7, la broche 8 ayant été préalablement retirée. En engageant la broche 8 dans les alésages prévus à cet effet, celle-ci rentre dans chacun des fourreaux 10 et forme ainsi une charnière pour la porte.

On voit donc que l'on a réalisé, de manière simple, une charnière permettant le pivotement de la porte 3 par rapport à la caisse 2 d'un conteneur.

De plus, en cas d'endommagement ou d'usure de la porte 3, le retrait et le remplacement de celle-ci se fait de manière très simple puisqu'il suffit de retirer la broche 8 pour retirer la porte de la caisse et en assurer le remplacement.

Dans l'exemple illustré, la porte 3 présente une épaisseur légèrement inférieure à la cote de la nervure 6 périphérique. Ainsi lorsque la porte est fermée, elle est encastrée dans la caisse 2 et est donc protégée à sa périphérie par la nervure 6.

Un point important qu'il convient de faire ressortir est que la porte 3 repose sur l'épaulement 4 ménagé dans la caisse et repose également sur les nervures 6. Du fait de ses dimensions, la porte doit être comprimée pour être emboîtée entre les nervures 6.

Il est ainsi créer un double contact surfacique qui s'avère extrêmement favorable pour l'étanchéité du conteneur. Cette étanchéité est réalisée par le fait que la porte 3 elle-même est en un matériau souple.

Ainsi, il n'est pas utile de rapporter un joint spécifique pour réaliser l'étanchéité. On doit noter que, dans le cas d'une porte ayant une âme 11 constituée de mousse de plusieurs densités, on placera avantageusement la mousse ayant la densité la plus faible en regard de l'intérieur de la caisse, de façon à ce que la mousse qui présente la souplesse la plus importante puisse venir s'écraser contre l'épaulement 4 et fournir le contact surfacique le meilleur possible pour créer, de ce fait, l'étanchéité la meilleure possible.

Les figures 12 et 13 montrent une autre forme de réalisation de la charnière entre la caisse 2 et la porte 3 souple. Selon cette forme de réalisation, il est prévu de prolonger la gaine 9 de la porte 3 par un rabat 12 latéral qui enferme un jonc 13. Il est prévu, alors, d'intégrer à la caisse 2, un rait 14 de section transversale sensiblement en forme de C dans lequel le jonc 13 de la porte peut être engagé. La porte peut alors pivoter par rapport à la caisse grâce à cette charnière.

Il faut également mentionner les moyens de fermeture de la porte qui permettent de maintenir celle-ci en position fermée. A cet égard, il est prévu plusieurs types de moyens de fermeture, comme le montrent les figures 3, 4, 5, 6.

Un point commun à ces moyens de fermeture est qu'ils sont embarqués sur la porte et qu'ils utilisent, comme point d'attache, la broche 8 opposée à celle formant charnière de la porte mettant ainsi la porte en compression contre l'épaulement.

La figure 3 montre trois types de moyens de fermeture. Le moyen de fermeture représenté sur la partie supérieure de la figure 3 est une sangle 16 qui présente deux pièces auto agrippantes 17a, 17b. L'extrémité fixe de cette sangle est fixée à la porte 3 au niveau de sa charnière, tandis que son extrémité libre peut être passée dans la broche 8 qui apparaît au niveau d'un créneau 7 et être repliée sur elle-même pour venir se fermer grâce à ses pièces auto agrippantes 17a, 17b.

Le moyen de fermeture, illustré sur la partie intermédiaire de la figure 3, prévoit une sangle 18 fixée également sur la porte dont l'extrémité libre est élastique et qui présente un crochet 19 pouvant venir se prendre sur la broche.

Enfin, le troisième moyen de fermeture représenté sur la figure 3 montre une sangle 20 ayant un crochet mobile 21 qui peut venir s'agripper sur la broche 8 et un crochet 22 permettant de régler la tension de cette sangle.

Un point important commun à tous les moyens de fermeture est que ceux-ci permettent d'imprimer une compression permanente à la porte et ainsi de garantir l'étanchéité entre la caisse et la porte pendant toutes les opérations de manutention et de transport.

En d'autres termes, grâce à ces moyens de fermeture, non seulement la porte 3 est maintenue dans sa position fermée, mais de plus elle est mise en compression par rapport à la caisse 2. Or, la porte est réalisée dans un matériau souple, ce qui fait que le serrage de celle-ci par rapport à la caisse provoque un écrasement de la porte 3 au niveau de l'épaulement 4 sur lequel elle repose. Cet écrasement contribue, de manière très importante, à l'étanchéité de la porte par rapport à la caisse.

On note également qu'il est possible de réaliser la fermeture de la porte par un cerclage d'inviolabilité 24 qui a, pour fonction, à la fois d'assurer la fermeture de la porte 3 et également d'interdire une ouverture non autorisée de celle-ci.

La figure 4 montre une forme de réalisation du conteneur dans laquelle il est prévu un unique moyen de fermeture et deux cerclages.

La figure 5 montre une forme de réalisation dans laquelle la partie supérieure et la partie inférieure de la porte sont fermées par un moyen de fermeture, tandis que la partie centrale est fermée par un cerclage.

La figure 6 illustre une forme de réalisation dans laquelle la porte est fermée par trois moyens de fermeture.

La figure 14 illustre une autre forme de réalisation des moyens de fermeture. Il peut être prévu un cordon élastique 26 dont les deux extrémités sont fixées à une même broche 8. Le cordon élastique 26 forme plusieurs boucles qui sont guidées en passant au travers d'ouvertures 28 formées dans une bande 27 rapportée sur la face extérieure de la porte 3. Ces ouvertures 28 peuvent être soit des oeillets comme le montre la figure 14, soit des zones dans lesquelles la bande 27 est décollée de la porte 3 comme le montre la figure 15. Le verrouillage de la porte 3 peut alors se faire très simplement puisque qu'il suffit de fixer chacune des boucles formées par le cordon 26, sur la nervure 6 crénelée pour bloquer la porte 3.

La figure 14 montre de plus une caractéristique qui peut être utile pour la retenue de la porte 3 par rapport à la caisse. Il peut envisager de doter l'une des nervures 6 d'une lèvre 25 rigide ou semi rigide. Dans l'exemple représenté, les deux nervures 6 transversales sont pourvues d'une lèvre 25 qui s'étend en direction de l'ouverture ; ainsi lors de la mise en place la porte 3, celle-ci étant souple s'écrase pour passer chacune de lèvres 25 et reprend ensuite sa forme normale tout en étant bloquer par les deux lèvres 25.

On peut également noter que le maniement du conteneur peut se faire aisément grâce à l'une des broches 8 qui, lorsqu'elle apparaît au niveau des créneaux, constitue un moyen de préhension du conteneur.

Les figures 16 à 18 illustrent une autre forme de réalisation d'un conteneur qui se présente comme un « coffre » contrairement au précèdent qui se présente comme une « armoire ».

Dans cette forme de réalisation, la porte 3 n'est pas articulée sur la caisse 2 ; celle-ci vient s'appuyer contre l'épaulement 4 et s'emboîter entre les nervures 6 qui ceinturent l'ouverture de la caisse 2. La porte 3 présente des dimensions transversale et longitudinale légèrement supérieures aux dimensions séparant les nervures 6 pour que la porte 3 soit en compression lorsqu'elle ferme la caisse 2. On retrouve ainsi sur ce conteneur la même double étanchéité que celle existant dans les conteneurs précédemment décrits.

La figure 19 montre la structure de la porte 3. Celle-ci comprend une âme 11 de mousse et une gaine 9 pouvant être une bâche de polyester enduit de PVC. On peut remarquer que la gaine 9 est prolongée de quatre rabats 29 qui chacun sont équipés de cordons élastiques 30. Chaque rabat présente des oeillets au travers desquels le cordon est passé. La fixation de la porte 3, une fois que celle-ci a été emboîté sur la caisse 2, se fait en fixant le cordon élastique sur des bossages 31 qui dépassent des faces latérales de la caisse 3.

Comme le montre la figure 17, les rabats 29 ne couvrent les coins de la caisse ce qui permet de superposer plusieurs conteneurs sans que la porte 3 ne soit endommagée.

L'invention fournit ainsi un conteneur présentant une porte souple qui réalise une très bonne étanchéité par rapport à la caisse rigide du conteneur.

Corollairement, le fait que la porte soit souple permet d'éviter des pertes de l'étanchéité en cas de déformation du conteneur, par exemple lorsque celui-ci repose sur des appuis inégaux.

Bien entendu, l'invention n'est pas limitée à la forme de réalisation décrite ci-dessus à titre d'exemple, mais elle en embrasse toutes les formes de réalisation.

## Revendications

1. Conteneur isotherme **caractérisé en ce qu**'il comprend :
- une caisse (2) en matériau isolant rigide sensiblement parallélépipédique présentant une ouverture ceinturée par un épaulement (4) périphérique et par une nervure (6) périphérique,
- une porte (3) en matériau isolant souple pouvant s'emboîter dans l'ouverture de la caisse pour fermer le conteneur, la porte (3) étant en compression contre la nervure (6) périphérique, et
- des moyens de fermeture de la porte pouvant mettre en compression la porte (3) contre l'épaulement (4).

2. Conteneur selon la revendication 1, **caractérisé en ce qu**'il comprend des moyens d'articulation permettant le pivotement de la porte par rapport à la caisse, entre une position d'ouverture dans laquelle la porte dégage un accès à l'ouverture et une position de fermeture dans laquelle la porte ferme l'ouverture et vient en appui contre l'épaulement (4).

3. Conteneur selon la revendication 2, **caractérisé en ce que** la nervure (6) présente, sur au moins un côté de l'ouverture, au moins un créneau (7).

4. Conteneur selon la revendication 3, **caractérisé en ce qu**'une broche (8) est engagée dans la nervure crénelée, la broche (8) étant apparente au niveau de chaque créneau (7).

5. Conteneur selon la revendication 4, **caractérisé en ce que** la porte (3) présente au moins un fourreau (10), de longueur au plus égale à celle d'un créneau (7), positionné sur un bord de la porte (3) dans lequel la broche (8) est susceptible d'être engagée pour former une charnière.

6. Conteneur selon l'une des revendications 1 à 5, **caractérisé en ce que** la porte (3) présente sur l'un de ses bords un panneau (12) souple intégrant un jonc (13) pouvant être engagé dans un rail (14) de section transversale en forme de C intégré à la caisse (2).

7. Conteneur selon l'une des revendications 4 à 6, **caractérisé en ce que** les moyens de fermeture de la porte comprennent une sangle (16) recevant des panneaux de textile auto agrippant (17a, 17b) pouvant être rabattue et fixée sur elle-même après passage autour d'une broche (8).

8. Conteneur selon l'une des revendications 4 à 6, **caractérisé en ce que** les moyens de fermeture de la porte comprennent une sangle (18) dont une extrémité est fixée à la porte et dont l'extrémité libre constituée d'un matériau élastique reçoit un crochet (19) pouvant venir agripper une broche (8) opposée à la broche formant charnière.

9. Conteneur selon l'une des revendications 4 à 6, **caractérisé en ce que** les moyens de fermeture de la porte comprennent une sangle ayant un crochet mobile (21) pouvant venir agripper une broche opposée à la broche formant charnière et un crochet de serrage (22) permettant de régler la tension de la sangle.

10. Conteneur selon l'une des revendications 4 à 6, **caractérisé en ce que** les moyens de fermeture de la porte comprennent un cordon élastique dont les deux extrémités sont liées à une broche (8), le cordon (26) formant au moins une boucle pouvant venir se fixer sur un créneau (7) du coté de la caisse opposé au coté sur lequel sont fixés les extrémités du cordon (26).

11. Conteneur selon la revendication 10, **caractérisé en ce que** la porte (3) présente, sur sa face extérieure, une bande (27) parallèle à, chaque broche (8), dans laquelle sont ménagées des ouvertures (28) permettant le guidage de chaque boucle.

12. Conteneur selon l'une des revendications 1 à 11, **caractérisé en ce que** la porte (3) est constituée d'une âme (11) de mousse isolante recouverte d'une gaine (9) d'un matériau imperméable.

13. Conteneur selon la revendication 12, **caractérisé en ce que** l'âme (11) comprend au moins deux couches superposées de mousse isolante de différente densité, la mousse de plus faible densité étant destinée à être en contact de l'épaulement (4) en position fermée de la porte.

14. Conteneur selon l'une des revendications 1 à 13, **caractérisé en ce que** la porte (3) présente sur chacun de ses cotés un rabat qui reçoit un cordon élastique pouvant venir s'accrocher sur une saillie dépassant de la caisse.

15. Conteneur selon l'une des revendications 1 à 14, **caractérisé en ce que** au moins l'une des nervures (6) présente une lèvre (25) permettant de bloquer la porte en position de fermeture.

## Claims

1. Isothermal container **characterized in that** it comprises:
- an essentially parallelepiped-shaped case (2) made of rigid insulating material with an opening surrounded by a peripheral shoulder (4) and by a peripheral rib (6),
- a door (3) made of flexible insulating material able to fit into the opening of the case to close the container, the door (3) being in compression against the peripheral rib (6), and
- door closing means able to compress the door (3) against the shoulder (4).

2. Container according to Claim 1, **characterized in that** it comprises hinge means allowing the door to pivot relative to the case, between an open position in which the door allows access to the opening and a closed position in which the door closes the opening and contacts the shoulder (4).

3. Container according to Claim 2, **characterized in that** the rib (6) has, on at least one side of the opening, at least one notch (7).

4. Container according to Claim 3, **characterized in that** a pin (8) is engaged in the notched rib, the pin (8) being visible in each notch (7).

5. Container according to Claim 4, **characterized in that** the door (3) has at least one sheath (10) whose length is less than or equal to the length of one notch (7), the sheath (10) being positioned on an edge of the door (3) in which the pin (8) is engageable to form a hinge.

6. Container according to one of Claims 1 to 5, **characterized in that** the door (3) has along one of its edges a flexible panel (12) incorporating a rod (13) engageable in a C-section rail (14) incorporated in the case (2) .

7. Container according to one of Claims 4 to 6, **characterized in that** the door closing means comprise a strap (16) with panels of touch/close textile (17a, 17b) which can be folded back and fixed to itself after passing around a pin (8).

8. Container according to one of Claims 4 to 6, **characterized in that** the door closing means comprise a strap (18), one end of which is fastened to the door and the free end of which, made of an elastic material, is provided with a hook (19) that is able to grip a pin (8) opposite the hinge pin.

9. Container according to one of Claims 4 to 6, **characterized in that** the door closing means comprise a strap having a mobile hook (21) able to grip a pin opposite the hinge pin and a fastening hook (22) for strap tension adjustment.

10. Container according to one of Claims 4 to 6, **characterized in that** the door closing means comprise an elastic cord, both ends of which are connected to a pin (8), the cord (26) forming at least one loop able to be fastened to a notch (7) on the opposite side of the case from the side to which the ends of the cord (26) are fastened.

11. Container according to Claim 10, **characterized in that** on the outside face of the door (3) is a band (27) parallel to each pin (8), openings (28) being formed in the band (27) to guide each loop.

12. Container according to one of Claims 1 to 11, **characterized in that** the door (3) consists of an insulating foam core (11) covered with a jacket (9) of an impermeable material.

13. Container according to Claim 12, **characterized in that** the core (11) comprises at least two superposed layers of insulating foam of different densities, the less dense foam being intended to be in contact with the shoulder (4) when the door is closed.

14. Container according to one of Claims 1 to 13, **characterized in that** on each side of the door (3) is a flap that takes an elastic cord which is able to be hooked onto a projection protruding from the case.

15. Container according to one of Claims 1 to 14, **characterized in that** at least one of the ribs (6) has a lip (25) enabling the door to be jammed shut.

## Patentansprüche

1. Isotherm-Behälter, **dadurch gekennzeichnet, dass** er Folgendes aufweist:
- einen starren, im Wesentlichen parallelepipeden Kasten (2) aus Isoliermaterial mit einer Öffnung, die von einem Umfangsabsatz (4) und einer Umfangsrippe (6) umgeben ist,
- eine weiche Tür (3) aus Isoliermaterial, die in die Öffnung des Kastens eingeschoben werden kann, um den Behälter zu schließen, wobei die Tür (3) gegen die Umfangsrippe (6) gepresst ist, und
- Mittel zum Schließen der Tür, mittels derer die Tür (3) gegen den Absatz (4) gepresst werden kann.

2. Behälter nach Anspruch 1, **dadurch gekennzeichnet, dass** er Gelenkmittel aufweist, die das Schwenken der Tür in Bezug auf den Kasten zwischen einer Öffnungsposition, in der die Tür den Zugang zur Öffnung ermöglicht, und einer Schließposition, in der die Tür die Öffnung schließt und gegen den Absatz (4) zur Anlage kommt, gestatten.

3. Behälter nach Anspruch 2, **dadurch gekennzeichnet, dass** die Rippe (6) auf mindestens einer Seite der Öffnung mindestens eine zinnenförmige Ausnehmung (7) aufweist.

4. Behälter nach Anspruch 3, **dadurch gekennzeichnet, dass** ein Dorn (8) in der ausgezackten Rippe in Eingriff kommt, wobei der Dorn (8) bei jeder zinnenförmigen Ausnehmung (7) sichtbar ist.

5. Behälter nach Anspruch 4, **dadurch gekennzeichnet, dass** die Tür (3) mindestens eine Hülse (10) aufweist, die höchstens so lang wie die zinnenförmige Ausnehmung (7) ist, die an einem Rand der Tür (3) positioniert ist und in die der Dorn (8) zur Bildung eines Scharniers eingreifen kann.

6. Behälter nach einem der Ansprüche 1 bis 5, **dadurch gekennzeichnet, dass** die Tür (3) an einem ihrer Ränder ein weiches Feld (12) mit einer Leiste (13) aufweist, die in einer im Kasten (2) integrierten Schiene (14) mit C-förmigem Querschnitt in Eingriff kommen kann.

7. Behälter nach einem der Ansprüche 4 bis 6, **dadurch gekennzeichnet, dass** die Schließmittel der Tür einen Gurt (16) umfassen, der Felder (17a, 17b) aus selbsthaftendem Gewebe aufnimmt, die umgeklappt und nach der Umrundung eines Dorns (8) auf sich selbst befestigt werden können.

8. Behälter nach einem der Ansprüche 4 bis 6, **dadurch gekennzeichnet, dass** die Schließmittel der Tür einen Gurt (18) umfassen, dessen eines Ende an der Tür befestigt ist und dessen freies Ende, das aus einem elastischen Material besteht, einen Haken (19) aufnimmt, der einen dem das Scharnier bildenden Dorn gegenüberliegenden Dorn (8) ergreifen kann.

9. Behälter nach einem der Ansprüche 4 bis 6, **dadurch gekennzeichnet, dass** die Schließmittel der Tür einen Gurt mit einem beweglichen Haken (21), der einen dem das Scharnier bildenden Dorn gegenüberliegenden Dorn ergreifen kann, und einen Festziehhaken (22), mit dem die Spannung des Gurts reguliert werden kann, umfassen.

10. Behälter nach einem der Ansprüche 4 bis 6, **dadurch gekennzeichnet, dass** die Schließmittel der Tür eine elastische Schnur aufweisen, deren beide Enden mit einem Dorn (8) verbunden sind, wobei die Schnur (26) mindestens eine Schlaufe bildet, die sich an einer zinnenförmigen Ausnehmung (7) an der der Seite, an der die Enden der Schnur (26) befestigt sind, gegenüberliegenden Seite des Kastens festlegen kann.

11. Behälter nach Anspruch 10, **dadurch gekennzeichnet, dass** die Tür (3) auf ihrer Außenfläche ein zu jedem Dorn (8) paralleles Band (27) aufweist, in dem sich Öffnungen (28) befinden, die die Führung jeder Schlaufe gestatten.

12. Behälter nach einem der Ansprüche 1 bis 11, **dadurch gekennzeichnet, dass** jede Tür (3) aus einem Kern (11) aus Isolierschaumstoff besteht, der mit einer Hülle (9) aus einem undurchlässigen Material überzogen ist.

13. Behälter nach Anspruch 12, **dadurch gekennzeichnet, dass** der Kern (11) mindestens zwei übereinanderliegende Schichten aus Isolierschaumstoff mit unterschiedlicher Dichte aufweist, wobei der Schaumstoff niedrigerer Dichte dazu bestimmt ist, in der geschlossenen Position der Tür mit dem Absatz (4) in Kontakt zu stehen.

14. Behälter nach einem der Ansprüche 1 bis 13, **dadurch gekennzeichnet, dass** die Tür (3) an jeder ihrer Seiten eine Umklappung aufweist, in der eine elastische Schnur aufgenommen wird, die sich um einen vorragenden Vorsprung des Kastens einhängen kann.

15. Behälter nach einem der Ansprüche 1 bis 14, **dadurch gekennzeichnet, dass** mindestens eine der Rippen (6) eine Lippe (25) aufweist, dank derer die Tür in Schließposition blockiert werden kann.
